# FASCICULE DE BREVET EUROPEEN

(11) **EP 3 762 643 B1**
(45) Date de publication et mention de la délivrance du brevet: **03.04.2024**
(21) Numéro de dépôt: 19715153.3
(22) Date de dépôt: 27.02.2019
(51) Int. Cl.: F17C 1/00

(54) **CONTENEUR DE STOCKAGE ET DE TRANSPORT DE GAZ LIQUÉFIÉ**
BEHÄLTER ZUM AUFBEWAHREN UND TRANSPORTIEREN VON FLÜSSIGGAS
CONTAINER FOR STORING AND TRANSPORTING LIQUEFIED GAS

(30) Priorité: 08.03.2018 FR 1852005
(43) Date de publication de la demande: 13.01.2021
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: FOURNEL, Jean-Luc, 38360 SASSENAGE (FR); BOIS, Romain, 38470 L'ALBENC (FR); GARCIA, Marine, 38120 ST EGREVE (FR)
(74) Mandataire: Air Liquide
(86) Numéro de dépôt international: PCT/FR2019/050449
(87) Numéro de publication internationale: WO 2019/170981

(56) Documents cités:
- WO-A1-2017/190846
- DE-A1-102008 054 090
- US-A- 2 229 080
- US-A- 2 467 428
- US-A- 2 587 204
- US-A- 2 863 297

## Description

L'invention concerne un conteneur de stockage et de transport de gaz liquéfié. Un tel réservoir est connu de WO2017190846 A1.

L'invention concerne plus particulièrement un conteneur de stockage et de transport de gaz liquéfié, notamment de fluide cryogénique tel que de l'hélium, comprenant un premier réservoir interne s'étendant selon une direction longitudinale et destiné à stocker le gaz liquéfié, un second réservoir externe disposé autour du premier réservoir avec un espacement isolé sous vide entre le premier et le second réservoir, le conteneur comprenant un troisième réservoir annulaire disposé autour du premier réservoir, entre le premier et le second réservoir, le troisième réservoir annulaire s'étendant autour d'au moins une partie du premier réservoir et contenant un gaz liquéfié pour former un écran thermique assurant un isolation thermique du premier réservoir, le conteneur comprenant un dispositif de maintien des premier et troisième réservoir dans le second réservoir, le système de maintien étant configuré pour permette un débattement limité des premier et troisième réservoirs dans le second réservoir notamment selon la direction longitudinale lors de leurs variations dimensionnelles dues à des variations de température, le système de maintien comprenant un ensemble de tirants.

Le transport de gaz liquéfié, notamment d'hélium, utilise généralement des conteneurs ou « iso conteneurs » isolés sous vide.

En effet, le transport d'hélium liquide sur de grande distance n'est possible que si le stockage cryogénique a d'excellentes performances thermiques. Les entrées de chaleur d'un container cryogénique d'une capacité de 41 0001 doit être de l'ordre de 4.5W par exemple.

Le rayonnement représente la contribution la plus importante des entrées de chaleur. Pour atteindre ces performances, il est nécessaire de protéger le réservoir d'hélium liquide du rayonnement par un écran thermique actif (aluminium ou cuivre par exemple) refroidi par exemple par de l'azote liquide. Cf. par exemple US5005362.

Le flux du rayonnement vaporise lentement l'azote. L'enthalpie de vaporisation maintient à environ -196°C la température de l'écran. L'azote ainsi vaporisée est évacué à l'atmosphère par une tuyauterie pour maintenir la garde azote à basse pression typiquement 0.5bar. L'azote liquide est ainsi "consommé" pendant la durée du transport. Le réservoir d'azote est dimensionné par la consommation par unité de temps et la durée maximum du transport.

L'autonomie du conteneur est dépendante de cette réserve d'azote. L'augmentation de cette réserve d'azote augmente l'autonomie (la durée durant laquelle l'isolation est garantie) mais réduit la quantité d'espace disponible pour le réservoir intérieur qui stocke l'hélium. Pour une durée de transport de 45 jours, le réservoir d'azote est typiquement 1200 litres. Pour atteindre une durée de transport de de 75 jours, la capacité d'azote doit être de plus de 3 000 litres.

De plus, l'agencement structurel de ces éléments (dont la tuyauterie) dans l'enveloppe externe doit pouvoir supporter des efforts lors du transport ou des variations dimensionnelles relatives entre l'enveloppe extérieure et les réservoirs de stockage interne (état froid rempli de fluide cryogénique ou état chaud à la température ambiante).

Le document US2863297 décrit un réservoir comprenant une réserve de fluide interposée entre les parois extérieure et intérieure.

Cette solution est cependant inadaptée pour résoudre tout ou partie des contraintes ci-dessus.

Un but de la présente invention est de pallier tout ou partie des inconvénients de l'art antérieur relevés ci-dessus.

A cette fin, le conteneur selon l'invention, par ailleurs conforme à la définition générique qu'en donne le préambule ci-dessus, est essentiellement caractérisé en ce qu'au moins une partie des tirants possèdent une première extrémité reliée de façon articulée au second réservoir et une seconde extrémité reliée de façon rigide au premier réservoir ou au troisième réservoir ou à une pièce de structure rigidement liée à ces derniers, lesdits tirants articulés étant mobile entre deux positions angulaires déterminées définissants respectivement deux positions distinctes de la seconde extrémité des tirants et correspondant respectivement aux extrêmes des variations dimensionnelles des premier et troisième réservoirs par rapport au second réservoir.

Par ailleurs, des modes de réalisation de l'invention peuvent comporter l'une ou plusieurs des caractéristiques suivantes :
- le conteneur comprend un premier ensemble de tirants ayant une première extrémité reliée au second réservoir et une seconde extrémité reliée rigidement au premier réservoir, le premier ensemble de tirants comprenant une pluralité de tirants, notamment quatre tirants dont la première extrémité est située à une première extrémité longitudinale du second réservoir, la seconde extrémité des tirants étant raccordée à une première extrémité longitudinale du premier réservoir,
- le premier ensemble de tirants comprend deux tirants supérieurs ayant leur première extrémité raccordée en partie supérieure du second réservoir et leur seconde extrémité raccordée en partie inférieure du premier réservoir et deux tirants inférieurs ayant leur première extrémité raccordée en partie inférieure du second réservoir et leur seconde extrémité raccordée en partie supérieure du premier réservoir,
- le conteneur comprend un second ensemble de tirants ayant une première extrémité reliée au second réservoir et une seconde extrémité reliée rigidement au premier réservoir, le second ensemble de tirants comprenant une pluralité de tirants, notamment quatre tirants dont la première extrémité est située à une seconde extrémité longitudinale du second réservoir, la seconde extrémité des tirants étant raccordée à la seconde extrémité longitudinale du premier réservoir,
- le second ensemble de tirants comprend deux tirants supérieurs dont les premières extrémités sont raccordées en partie supérieure du second réservoir et les secondes extrémités sont raccordées en partie inférieure du premier réservoir et deux tirants inférieurs ayant leurs premières extrémités raccordées en partie inférieure du second réservoir et leurs secondes extrémités raccordées en partie supérieure du premier réservoir,
- selon un plan perpendiculaire à la direction longitudinale, les tirants supérieurs se croisent selon un angle compris entre 70 et 130 degrés et de préférence compris entre 90 et 120 degrés, les tirants inférieurs se croissent selon un angle compris entre 70 et 130 degrés et de préférence compris entre 90 et 120 degrés,
- selon un plan parallèle à la direction longitudinale, les tirants supérieurs se croisent avec les tirants inférieurs,
- le second réservoir a une forme générale cylindrique s'étendant selon la direction longitudinale avec un rayon déterminé, les tirants du premier ensemble de tirants, respectivement du second ensemble de tirants, ont une longueur comprise entre 80 et 150% et de préférence entre 90 et 120% de la longueur dudit rayon,
- le conteneur comprend un troisième ensemble de tirants, notamment quatre tirants ayant une première extrémité reliée au second réservoir et une seconde extrémité au troisième réservoir ou à un support relié rigidement à ce dernier, la première extrémité des tirants du troisième ensemble étant située au niveau la première extrémité longitudinale du second réservoir, la seconde extrémité desdits tirants étant située au niveau de la première extrémité longitudinale du conteneur,
- le troisième ensemble de tirants comprend deux tirants supérieurs dont la première extrémité est située en partie supérieure du second réservoir et la seconde extrémité est située en partie supérieure du premier réservoir, et deux tirants inférieurs dont la première extrémité est raccordée en partie inférieure du second réservoir et la seconde extrémité est située en partie inférieure du premier réservoir,
- le conteneur comprend un quatrième ensemble de tirants, notamment quatre tirants ayant une première extrémité reliée au second réservoir et une seconde extrémité reliée au troisième réservoir ou à un support relié rigidement à ce dernier, la première extrémité des tirants du troisième ensemble étant située au niveau la seconde extrémité longitudinale du second réservoir, la seconde extrémité desdits tirants étant située au niveau de la seconde extrémité longitudinale du conteneur,
- selon un plan perpendiculaire à la direction longitudinale, les deux tirants supérieurs sont orientés relativement avec un angle compris entre 60 et 110 degrés et de préférence entre 70 et 90 degrés et les deux tirants inférieurs sont orientés relativement avec un angle compris entre 60 et 110 degrés et de préférence entre 70 et 90 degrés,
- les tirants du troisième ensemble de tirants, respectivement du quatrième ensemble de tirants, ont une longueur comprise entre 30 et 80% et de préférence entre 40 et 60% de la longueur du rayon du de la section du second réservoir,
- les tirants articulés sont configurés pour pivoter autour de leur extrémité reliée au second réservoir selon un angle compris 10 et 20 degrés et correspondant à un débattement selon la direction longitudinale de leur seconde extrémité comprise entre 1 et 50mm et notamment entre 30 et 40mm,
- le conteneur comporte une liaison fixe et rigide entre d'une part, une extrémité longitudinale du second réservoir et, d'autre part, l'extrémité longitudinale adjacente du premier réservoir et une extrémité du troisième réservoir ou d'un élément de support solidaire de ce dernier, c'est-à-dire que la liaison fixe et rigide bloque au moins le déplacement longitudinal d'une extrémité longitudinale du premier et du troisième réservoir par rapport au second réservoir tout en permettant un débattement longitudinal de l'extrémité opposée du premier et troisième réservoir par rapport au second réservoir
- la liaison fixe et rigide comprend des parois formant les aller-retours selon la direction longitudinale pour constituer un chemin thermique d'isolation entre d'une part, le second réservoir et, d'autre part, les premier et troisième réservoirs,
- au moins une partie des extrémités des tirants raccordés à la partie inférieure du second réservoir sont montée sur un support élastique permettant un amortissement un débattement vertical limité par rapport au second réservoir,
- le conteneur comprend une ou des parois écran reliées thermiquement au troisième réservoir et disposés au niveau des extrémités du réservoir entre le premier et le second réservoir,
- les parois écran forment des couvercles à chaque extrémité longitudinale du troisième réservoir de façon à enfermer le premier réservoir dans un écran formé par le troisième réservoir et les parois écran,
- au moins l'un des tirants traverse la ou les parois écran via des orifices,
- le troisième réservoir est délimité par deux parois cylindriques concentriques espacées par des entretoises et refermées aux deux extrémités longitudinales,
- les entretoises comportent des parois qui s'étendent selon la direction longitudinale,
- les deux parois cylindriques concentriques et les entretoises (16) sont réalisées par extrusion.

L'invention peut concerner également tout dispositif ou procédé alternatif comprenant toute combinaison des caractéristiques ci-dessus ou ci-dessous dans le cadre des revendications.

D'autres particularités et avantages apparaîtront à la lecture de la description ci-après, faite en référence aux figures dans lesquelles :
- la figure 1 représente une vue en coupe longitudinale, schématique et partielle, illustrant un exemple de structure d'un conteneur selon l'invention,
- les figures 2 à 4 représentent différentes vues en coupe transversales, schématiques et partielles, d'une extrémité longitudinale du conteneur,
- la figure 5 représente une vue en coupe longitudinale, schématique et partielle, illustrant un exemple de réalisation possible d'un détail agrandi de la figure 1,
- la figure 6 représente une vue en coupe longitudinale, schématique et partielle, illustrant un exemple de réalisation possible d'un détail agrandi de la figure 5,
- les figures 7 et 8 représentent des vues en perspective, schématiques et partielle, illustrant un exemple de réalisation possible d'un détail agrandi et en coupe d'un réservoir de la figure 1.

Le conteneur 1 de stockage et transport de gaz liquéfié, notamment de fluide cryogénique tel que de l'hélium, illustré aux figures a de préférence une forme générale cylindrique qui s'entend selon une direction longitudinale A qui est horizontale en position d'utilisation.

Ce conteneur 1 comprend un premier réservoir 2 interne, de préférence de forme générale cylindrique, qui s'étend selon la direction A longitudinale.

Ce premier réservoir 2, ou réservoir interne, est destiné à stocker le gaz liquéfié (hélium ou autre mélange liquide/gaz cryogénique).

Les parois du premier réservoir 2 sont par exemple constituées d'un matériau métallique, par exemple un acier inoxydable austénitique ou tout autre matériau approprié.

Le conteneur 1 comprend un second réservoir 3, ou enveloppe « externe » disposée autour du premier réservoir 1 avec un espacement isolé sous vide entre le premier 2 et le second 3 réservoir (et une ou des couches de matériau isolant) .

Le second réservoir 3 est par exemple de forme générale cylindrique et peut être concentrique autour du premier réservoir 1.

Les parois du second réservoir 3 sont par exemple constituées d'un matériau métallique, par exemple un acier ou acier inoxydable austénitique ou tout autre matériau approprié.

Le conteneur 1 comprend un troisième réservoir 4 disposé autour du premier 2 réservoir, entre le premier 2 et le second 3 réservoir.

Le troisième réservoir 4 (par exemple annulaire en coupe perpendiculaire à la direction longitudinale A) et s'étend autour d'au moins une partie du premier 2 réservoir selon la direction longitudinale A. De préférence, ce troisième réservoir 4 a une forme cylindrique et peut être disposés concentriquement autour du premier réservoir 2. Ce troisième réservoir 4 ou réservoir intermédiaire est destiné à contenir un gaz liquéfié, par exemple de l'azote, pour former un écran thermique assurant une isolation thermique du premier 2 réservoir.

Par exemple, le troisième réservoir 4 peut comprendre ou être constitué de deux viroles cylindriques concentriques espacées (diamètres différents) et reliées et fermées à leurs extrémités par des cloisons. Ces deux parois cylindriques forment ainsi une capacité annulaire ayant la double fonction de stockage de l'azote liquide et d'écran thermique du premier réservoir 2.

Pour une faible hauteur annulaire, par exemple de 40mm, le volume ainsi créé peut être de 3100 litres pour un ISO conteur de 40 pieds (12 mètres environ).

De préférence, le conteneur 1 comprend en outre une ou des parois 11, 12 écran reliées thermiquement au troisième 4 réservoir et disposés au niveau des extrémités du réservoir entre le premier 2 et le second 3 réservoir.

Ces parois 11, 12 (plaques d'aluminium ou de cuivre par exemple) forment des couvercles au niveau des extrémités ou fonds du réservoir pour refermer l'écran autour du premier réservoir 2. Ces plaques sont « thermalisées » (c'est-à-dire mises en froid) par le troisième réservoir 4.

Le conteneur 1 comprend un dispositif de maintien des premier 2 et troisième 4 réservoir dans le second réservoir 3.

Le système de maintien assure un support/une suspension des premier 2 et troisième 4 réservoir dans le second réservoir 3.

Ce système de maintien est configuré pour permette un débattement limité des premier 2 et troisième 4 réservoirs dans le second réservoir 3 notamment selon la direction longitudinale A lors de leurs variations dimensionnelles (dilatations/rétractions selon les états chaud ou froid).

Comme visibles aux figures, le système de maintien comprend un ensemble de tirants 5, 6 dont au moins une partie possèdent une première extrémité 7 reliée de façon articulée au second 3 réservoir et une seconde extrémité 8, 9 reliée de façon rigide au premier réservoir 2 ou au troisième réservoir 4 (ou à une pièce de structure rigidement liée à ces derniers) .

Comme schématisé à la figure 1, les tirants 5, 6 articulés sont mobiles entre deux positions angulaires déterminées définissants respectivement deux positions distinctes de la seconde extrémité 8, 9 des tirants. Ces deux positions correspondent respectivement aux extrêmes des variations dimensionnelles, notamment longitudinales, des premier 2 et troisième 4 réservoirs par rapport au second réservoir 3.

Comme visible à la figure 1, le conteneur 1 peut comporter une liaison 15 fixe et rigide entre d'une part, une extrémité longitudinale du second réservoir 3 et, d'autre part, l'extrémité longitudinale adjacente du premier réservoir 2 et une extrémité du troisième réservoir 4 ou d'un élément de support solidaire de ce dernier. C'est-à-dire que la liaison 15 fixe et rigide bloque le déplacement longitudinal d'une extrémité longitudinale du premier 2 et du troisième 4 réservoir par rapport au second réservoir 3 tout en permettant un débattement longitudinal de l'extrémité opposée du premier 2 et troisième 4 réservoir par rapport au second réservoir 3.

Ainsi, dans ce cas, les tirants 5, 6 articulés sont de préférence situés à l'autre extrémité (opposée à la liaison 15 fixe) qui possède un moins ce degré de liberté longitudinal.

Le système de maintien peut comporter un premier ensemble de tirants 5, ayant une première extrémité 7 reliée au second réservoir 3 et une seconde extrémité 8 reliée rigidement au premier réservoir 2. Ce premier ensemble de tirants 5 comprend une pluralité de tirants 5, notamment quatre tirants 5 dont la première extrémité 7 est située à une première extrémité longitudinale du second réservoir 3 (par exemple l'extrémité de gauche sur la figure 1), la seconde extrémité 8 des tirants 5 est raccordée à une première extrémité longitudinale du premier réservoir 2 (extrémité de gauche sur la figure 1).

Comme illustré à la figure 4, par exemple, le premier ensemble de tirants 5 peut comprendre deux tirants 5 supérieurs ayant leur première extrémité 7 raccordée en partie supérieure du second réservoir 3 et leur seconde extrémité 8 raccordée en partie inférieure du premier réservoir 2. De plus, les autres tirants 5 inférieurs peuvent avoir leur première extrémité 7 raccordée en partie inférieure du second réservoir 3 et leur seconde extrémité 8 raccordée en partie supérieure du premier réservoir 2.

Les parties supérieures et inférieurs peuvent être définies selon qu'elles se trouvent au-dessus ou en dessous de l'axe longitudinal A central du réservoir 2 ou du conteneur 1.

Dans la variante de la figure 2 les tirants 5 inférieurs ont leur seconde extrémité 8 raccordée en partie inférieure ou centrale du premier réservoir 2 et les tirants 5 supérieurs ont leur seconde extrémité 8 raccordée en partie supérieure ou centrale du premier réservoir 2.

Le second réservoir 3 a de préférence une forme générale cylindrique s'étendant selon la direction longitudinale A avec un rayon déterminé compris par exemple entre 90 et 121,9 cm. Les tirants 5 du premier ensemble de tirants, respectivement du second ensemble de tirants, ont une longueur comprise de préférence entre 80 et 150% et de préférence entre 90 et 130% de la longueur dudit rayon.

Comme visible à la figure 1, en vue de côté, de préférence les tirants 5 supérieurs se croisent avec les tirants 5 inférieurs (dans un plan parallèle à la direction longitudinale).

Comme schématisé à la figure 1 ou 2, les secondes extrémités 8 des tirants 5 peuvent être logées dans des tube 18 ou gaines métalliques pour assurer la liaison au premier réservoir 2 en allongeant le chemin thermique. C'est-à-dire que chaque tube 18 est fixé (soudé par exemple) au premier réservoir 2 mais la fixation de la seconde extrémité 8 du tirant 5 à son tube 18 est déportée par rapport à la fixation entre le tube et le réservoir 2 pour allonger le chemin thermique.

Par exemple, la seconde extrémité 8 de chaque tirant 5 est boulonnée (ou fixée de toute autre façon approprié) à une gaine ou toute qui est lui-même soudé (ou autre) au premier réservoir 2. De plus, comme visible à la figure 1, ces secondes extrémités 8 des tirants 5 peuvent être fixées à un anneau ou couronne solidaire de l'extrémité du premier réservoir 1.

Comme illustré à la figure 2 (qui, par soucis de simplification, ne représente que le premier ensemble de tirants 5), selon un plan perpendiculaire à la direction longitudinale A les tirants 5 supérieurs peuvent se croiser selon un angle B compris entre 70 et 130 degrés et de préférence compris entre 90 et 120 degrés. De même, les tirants 5 inférieurs peuvent se croisent selon un angle compris entre 70 et 130 degrés et de préférence compris entre 90 et 120 degrés. Cf. également la figure 4.

De préférence, ce premier ensemble de tirants 5 n'est pas articulé ou faiblement articulé pour assurer un maintien fixe (ou une faible tolérance de déplacement) de la première extrémité du premier réservoir 2 par rapport au second réservoir 3 (notamment dans le cas de la liaison fixe 15).

Le conteneur 1 comprend second ensemble de tirants 5 de même nature que le premier ensemble au niveau de l'autre extrémité longitudinale du conteneur 1 (à droite sur la figure 1). Ces tirants 5 du second ensemble ont une première extrémité 7 reliée au second réservoir 3 et une seconde extrémité 8 reliée rigidement au premier réservoir 2. Ce second ensemble de tirants comprend une pluralité de tirants 5, notamment quatre tirants 5 dont la première extrémité 7 est située à la seconde extrémité longitudinale du second réservoir 3. La seconde extrémité 8 des tirants 5 est raccordée à la seconde extrémité longitudinale du premier réservoir 2 (comme précédemment de préférence via un anneau ou tube solidaire de l'extrémité du premier réservoir 2.

Les tirants du second ensemble de tirants 5 peuvent être agencés comme ceux du premier ensemble (cf. figure 2 ou 4 et description ci-dessus).

A chaque extrémité longitudinale du conteneur 1, les secondes extrémités 8 des tirants 5 peuvent être reliées au premier réservoir 2 ou à un col fixé à ce dernier.

De plus, de préférence, les extrémités 7 des tirants 5 du second ensemble sont articulées pour permettre notamment un débattement de la seconde extrémité du premier réservoir 2 selon la direction longitudinale (cf. figure 1 la position rétractée en pointillés).

Comme visible aux figures 1, 3 et 4, le conteneur 1 comprend un troisième ensemble de tirants 6, notamment quatre tirants 6 ayant une première extrémité 10 reliée au second réservoir 3 et une seconde extrémité 9 reliée au troisième réservoir 4 via un support 11, 12, 13 relié rigidement à ce dernier. Comme visible aux figures 3 et 4, la première extrémité 10 des tirants 6 du troisième ensemble est située au niveau la première extrémité longitudinale du second réservoir 3. La seconde extrémité 9 desdits tirants 6 étant située au niveau de la première extrémité longitudinale du conteneur 1.

Le troisième ensemble de tirants 6 comprend de préférence deux tirants 6 supérieurs dont la première extrémité 10 est situées en partie supérieure du second réservoir 3 et la seconde extrémité 9 est située en partie supérieure du premier réservoir 2 (cf. figures 3 et 4). Les deux tirants 6 inférieurs ont de préférence la première extrémité 10 raccordée en partie inférieure du second réservoir 3 et la seconde extrémité 9 située en partie inférieure du premier réservoir 2.

De préférence, selon un plan perpendiculaire à la direction longitudinale A (cf. figure 3 ou 4), les deux tirants 6 supérieurs sont orientés relativement avec un angle compris entre 60 et 110 degrés et de préférence entre 70 et 90 degrés et les deux tirants 6 inférieurs sont orientés relativement avec un angle compris entre 60 et 110 degrés et de préférence entre 60 et 90 degrés.

Le conteneur 1 comprend un quatrième ensemble de tirants 6 à l'autre extrémité du conteneur 1 qui peut être agencé selon la même configuration que le troisième ensemble (cf. ci-dessus et figures 3 et 4).

Les tirants 6 du troisième ensemble de tirants, respectivement du quatrième ensemble de tirants, ont une longueur comprise entre 30 et 80% et de préférence entre 40 et 60% de la longueur du rayon du de la section du second réservoir 2.

Ainsi, les deux réservoirs 2, 4 internes sont portés et suspendus dans le premier réservoir externe 1 via des tirants 5, 6 situés aux deux extrémités du conteneur 1.

Comme illustré à la figure 1, les secondes extrémités des tirants 6 supportant le troisième réservoir 4 peuvent être reliés à des anneaux 13 ou plaques solidarisées au troisième réservoir 4 via les parois écran 11, 12.

C'est-à-dire que les secondes extrémités 9 des tirants 6 peuvent être reliées à des anneaux 13 respectif formant également le support des parois écran 11, 12.

De plus, comme visible à la figure 4, tout ou partie des tirants 5, 6 peuvent traverser ces parois écran 11, 12 via des orifices 17 respectifs.

D'autres tirants ou organes de maintien/support peuvent éventuellement facultativement être prévus entre ces deux extrémités du conteneur 1.

Les tirants 5, 6 articulés (à l'extrémité libre des premier et troisième réservoirs) sont configurés pour pivoter autour de leur extrémité 7, 10 reliée au second réservoir 3 selon un angle compris par exemple entre 10 et 20 degrés et correspondant à un débattement selon la direction longitudinale de leur seconde extrémité 8, 9 comprise par exemple entre 1 et 50mm et notamment entre 30 et 40mm (pour un conteneur ayant une longueur de l'ordre de 12 mètres).

Dans le cas d'une la liaison 15 fixe et rigide à une extrémité longitudinale, cela bloque le déplacement longitudinal d'une extrémité longitudinale du premier 2 et du troisième 4 réservoir par rapport au second réservoir 3 tout en permettant un débattement longitudinal de l'extrémité longitudinale opposée du premier 2 et troisième 4 réservoir par rapport au second réservoir 3. Ce débattement est rendu possible via les tirants 5, 6 articulés.

De plus, de préférence, moins une partie des extrémités 10 et 7 des tirants 5, 6 raccordés à la partie inférieure du second réservoir 3 sont montées sur des supports élastiques 14 respectifs permettant un amortissement un débattement vertical limité par rapport au second réservoir 3. Ces supports élastiques 14 peuvent comprendre par exemple un empilement de rondelles de Belleville, un amortisseur, un ressort ou tout autre organe approprié.

Classiquement, la liaison 15 fixe et rigide peut comprendre des parois tubulaires formant les aller-retours selon la direction longitudinale A pour constituer un chemin thermique d'isolation entre d'une part, le second réservoir 3 et, d'autre part, les premier 2 et troisième 4 réservoirs (cf. par exemple DE102014206370A1). Ce chemin thermique peut comprendre un tube en composite époxy/verre ou autre sur le chemin thermique.

Comme schématisé à la figure 6, la liaison fixe 15 axiale (selon la direction longitudinale A) entre le second réservoir 3 et le premier réservoir 2 peut comprendre une paroi 25 (composite époxy/verre ou métallique tel que du titane par exemple) dont une extrémité 125 est bloqué longitudinalement par une butée 225 longitudinale solidaire du premier réservoir 2. La butée longitudinale 225 est par exemple bride de fixation empêchant la rotation relative des deux pièces).

Comme illustré aux figures 7 et 8, les deux parois cylindriques délimitant le troisième réservoir 4 peuvent comprendre des entretoises ou raidisseurs les séparant. Ceci permet de minimiser l'épaisseur des parois ou viroles en équilibrant l'effet de la pression et en renforçant l'ensemble notamment axialement (selon la direction longitudinale A). La flèche de la partie cylindrique est de quelques millimètres en pleine charge d'azote liquide et sous 4g d'accélération lors de la manutention. L'azote évaporé peut être évacué à l'atmosphère par une tuyauterie non représentée par soucis de simplification. La pression y peut être maintenue à typiquement 0.5 bar par un déverseur. Ce troisième réservoir 4 annulaire peut également être équipé de tuyauterie de remplissage et d'une ligne de sécurité connectée à une soupape.

Comme visible aux figures 7 et 8 et sans que ceci soit limitatif, les entretoises 16 ou raidisseurs peuvent s'étendre selon la direction longitudinale A. cette configuration permet notamment une fabrication des deux parois et de leur(s) entretoises par extrusion.

Ainsi, tout en étant de structure simple et peu coûteuse, le conteneur 1 permet d'augmenter la capacité d'azote, par exemple de 1200 litres à 3000 litres avec une hauteur annulaire de 40mm (distance séparant les deux parois concentriques du troisième réservoir 4). Cette configuration minimise la réduction de la capacité du premier réservoir 2.

La structure hyperstatique de support permet une répartition homogène de la masse du troisième réservoir 4 pour éviter une surcharge sur les essieux arrière en cas de transport routier ou un déséquilibre lors de la manutention

Cette architecture permet de garantir une très bonne thermalisation (pas besoin de circuit de refroidissement). Ce concept fonctionne même avec une très faible quantité d'azote à la fin du voyage. Les entrées de chaleur sont transmises par conduction par les viroles 4 vers l'azote liquide. Il n'y a pas de risque de disfonctionnement du circuit de refroidissement à faible débit d'évaporation et d'élévation de la température dans la partie supérieure du troisième réservoir 4.

Les deux parois cylindriques du troisième réservoir 4 (viroles) agissent comme deux écrans thermiques en série. La paroi extérieure reçoit le flux de chaleur provenant du second réservoir 3. La paroi intérieure reçoit le flux de chaleur de la paroi externe qui a une température proche par exemple de 90K. Ceci réduit le flux de chaleur vers le premier réservoir 2 (par exemple à 4K).

La structure hyperstatique de support et de maintien permet une bonne répartition des masses, un maintien autorisant les dilatations et rétractations et une tenue lors des transports.

Le troisième réservoir 4 (et les parois écran 11, 12) est un ensemble rigide pouvant être autoporté par les tirants 6 depuis la paroi du second réservoir 3. Ceci permet d'éviter la compression de l'isolation inter-parois. Ceci évite donc des défauts thermiques et améliore le dégazage de l'isolation en évitant le tassement local de la matière isolante.

Le troisième réservoir 4 formant écran peut être en appui direct sur l'isolation disposée autour du premier réservoir 2. Cette isolation non représentée peut comprendre des couches de matériaux isolants utilisés classiquement.

Le conteneur peut être logé (fixé) à un cadre parallélépipédique permettant sont transport.

## Revendications

1. Conteneur de stockage et de transport de gaz liquéfié, notamment de fluide cryogénique tel que de l'hélium, comprenant un premier réservoir (2) interne s'étendant selon une direction (A) longitudinale et destiné à stocker le gaz liquéfié, un second réservoir (3) externe disposé autour du premier réservoir (2) avec un espacement isolé sous vide entre le premier (2) et le second (3) réservoir, le conteneur comprenant un troisième réservoir (4) annulaire disposé autour du premier (2) réservoir, entre le premier (2) et le second (3) réservoir, le troisième réservoir (4) s'étendant autour d'au moins une partie du premier (2) réservoir et contenant un gaz liquéfié pour former un écran thermique assurant un isolation thermique du premier (2) réservoir, le conteneur (1) comprenant un dispositif de maintien des premier (2) et troisième (4) réservoir dans le second réservoir (3), le système de maintien étant configuré pour permette un débattement limité des premier (2) et troisième (4) réservoirs dans le second réservoir (3) notamment selon la direction longitudinale (A) lors de leurs variations dimensionnelles dues à des variations de température, le système de maintien comprenant un ensemble de tirants (5, 6), **caractérisé en ce qu'**au moins une partie des tirants (5, 6) possèdent une première extrémité (7) reliée de façon articulée au second (3) réservoir et une seconde extrémité (8, 9) reliée de façon rigide au premier réservoir (2) ou au troisième réservoir (4) ou à une pièce de structure rigidement liée à ces derniers, lesdits tirants (5, 6) articulés étant mobile entre deux positions angulaires déterminées définissants respectivement deux positions distinctes de la seconde extrémité (8, 9) des tirants et correspondant respectivement aux extrêmes des variations dimensionnelles des premier (2) et troisième (4) réservoirs par rapport au second réservoir (3).

2. Conteneur selon la revendication 1, **caractérisé en ce qu'**il comprend un premier ensemble de tirants (5) ayant une première extrémité (7) reliée au second réservoir (3) et une seconde extrémité (8) reliée rigidement au premier réservoir (2), le premier ensemble de tirants (5) comprenant une pluralité de tirants (5), notamment quatre tirants (5) dont la première extrémité (7) est située à une première extrémité longitudinale du second réservoir (3), la seconde extrémité (8) des tirants (5) étant raccordée à une première extrémité longitudinale du premier réservoir (2).

3. Conteneur selon la revendication 2, **caractérisé en ce que** le premier ensemble de tirants (5) comprend deux tirants (5) supérieurs ayant leur première extrémité (7) raccordée en partie supérieure du second réservoir (3) et leur seconde extrémité (8) raccordée en partie inférieure du premier réservoir (2) et deux tirants (5) inférieurs ayant leur première extrémité (7) raccordée en partie inférieure du second réservoir (3) et leur seconde extrémité (8) raccordée en partie supérieure du premier réservoir (2).

4. Conteneur selon l'une quelconque des revendications 2 ou 3, **caractérisé en ce qu'**il comprend un second ensemble de tirants (5) ayant une première extrémité (7) reliée au second réservoir (3) et une seconde extrémité (8) reliée rigidement au premier réservoir (2), le second ensemble de tirants comprenant une pluralité de tirants (5), notamment quatre tirants (5) dont la première extrémité (7) est située à une seconde extrémité longitudinale du second réservoir (3), la seconde extrémité (8) des tirants (5) étant raccordée à la seconde extrémité longitudinale du premier réservoir (2).

5. Conteneur selon la revendication 4, **caractérisé en ce que** le second ensemble de tirants (5) comprend deux tirants (5) supérieurs dont les premières extrémités (7) sont raccordées en partie supérieure du second réservoir (3) et les secondes extrémités (8) sont raccordées en partie inférieure du premier réservoir (2) et deux tirants (5) inférieurs ayant leurs premières extrémités (7) raccordées en partie inférieure du second réservoir (3) et leurs secondes extrémités (8) raccordées en partie supérieure du premier réservoir (2).

6. Conteneur selon la revendication 3 ou 5, **caractérisé en ce que**, selon un plan perpendiculaire à la direction longitudinale (A), les tirants (5) supérieurs se croisent selon un angle compris entre 70 et 130 degrés et de préférence compris entre 90 et 120 degrés et **en ce que** les tirants (5) inférieurs se croisent selon un angle compris entre 70 et 130 degrés et de préférence compris entre 90 et 120 degrés.

7. Conteneur selon la revendication 3, 5 ou 6, **caractérisé en ce que**, selon un plan parallèle à la direction longitudinale (A), les tirants (5) supérieurs se croisent avec les tirants (5) inférieurs.

8. Conteneur selon l'une quelconque des revendications 2 à 7, **caractérisé en ce que** le second réservoir (3) a une forme générale cylindrique s'étendant selon la direction longitudinale (A) avec un rayon déterminé et **en ce que** les tirants (5) du premier ensemble de tirants, respectivement du second ensemble de tirants, ont une longueur comprise entre 80 et 150% et de préférence entre 90 et 120% de la longueur dudit rayon.

9. Conteneur selon l'une quelconque des revendications 1 à 8, **caractérisé en ce qu'**il comprend un troisième ensemble de tirants (6), notamment quatre tirants (6) ayant une première extrémité (10) reliée au second réservoir (3) et une seconde extrémité (9) au troisième réservoir (4) ou à un support (11, 12, 13) relié rigidement à ce dernier, la première extrémité (10) des tirants (6) du troisième ensemble étant située au niveau la première extrémité longitudinale du second réservoir (3), la seconde extrémité (9) desdits tirants (6) étant située au niveau de la première extrémité longitudinale du second réservoir.

10. Conteneur selon la revendication 9, **caractérisé en ce que** le troisième ensemble de tirants (6) comprend deux tirants (6) supérieurs dont la première extrémité (10) est située en partie supérieure du second réservoir (3) et la seconde extrémité (9) est située en partie supérieure du premier réservoir (2), et deux tirants (6) inférieurs dont la première extrémité (10) est raccordée en partie inférieure du second réservoir (3) et la seconde extrémité (9) est située en partie inférieure du premier réservoir (2) .

11. Conteneur selon l'une quelconque des revendications 1 à 10, **caractérisé en ce qu'**il comprend un quatrième ensemble de tirants (6), notamment quatre tirants (6) ayant une première extrémité (10) reliée au second réservoir (3) et une seconde extrémité (9) reliée au troisième réservoir (4) ou à un support (11, 12, 13) relié rigidement à ce dernier, la première extrémité (10) des tirants (6) du quatrième ensemble étant située au niveau la seconde extrémité longitudinale du second réservoir (3), la seconde extrémité (9) desdits tirants (6) étant située au niveau de la seconde extrémité longitudinale du second réservoir.

12. Conteneur selon la revendication 10 ou 11, **caractérisé en ce que** selon un plan perpendiculaire à la direction longitudinale (A), les deux tirants (6) supérieurs sont orientés relativement avec un angle compris entre 60 et 110 degrés et de préférence entre 70 et 90 degrés et les deux tirants (6) inférieurs sont orientés relativement avec un angle compris entre 60 et 110 degrés et de préférence entre 70 et 90 degrés.

13. Conteneur selon l'une quelconque des revendications 10 à 12, **caractérisé en ce que** les tirants (6) du troisième ensemble de tirants, respectivement du quatrième ensemble de tirants, ont une longueur comprise entre 30 et 80% et de préférence entre 40 et 60% de la longueur du rayon du de la section du second réservoir (3).

14. Conteneur selon l'une quelconque des revendications 1 à 13, **caractérisé en ce que** les tirants (5, 6) articulés sont configurés pour pivoter autour de leur extrémité (7, 10) reliée au second réservoir (3) selon un angle compris 10 et 20 degrés et correspondant à un débattement selon la direction longitudinale de leur seconde extrémité (8, 9) comprise entre 1 et 50mm et notamment entre 30 et 40mm.

15. Conteneur selon l'une quelconque des revendications 1 à 14, **caractérisé en ce qu'**il comporte une liaison (15) fixe et rigide entre d'une part, une extrémité longitudinale du second réservoir (3) et, d'autre part, l'extrémité longitudinale adjacente du premier réservoir (2) et une extrémité du troisième réservoir (4) ou d'un élément de support solidaire de ce dernier, c'est-à-dire que la liaison (15) fixe et rigide bloque au moins le déplacement longitudinal d'une extrémité longitudinale du premier (2) et du troisième (4) réservoir par rapport au second réservoir (3) tout en permettant un débattement longitudinal de l'extrémité opposée du premier (2) et troisième (4) réservoir par rapport au second réservoir (3) .

16. Conteneur selon la revendication 15, **caractérisé en ce que** la liaison (15) fixe et rigide comprend des parois formant les aller-retours selon la direction longitudinale (A) pour constituer un chemin thermique d'isolation entre d'une part, le second réservoir (3) et, d'autre part, les premier (2) et troisième (4) réservoirs.

17. Conteneur selon l'une quelconque des revendications 1 à 16, **caractérisé en ce qu'**au moins une partie des extrémités (10, 7) des tirants raccordés à la partie inférieure du second réservoir (3) sont montée sur un support élastique (14) permettant un amortissement et un débattement vertical limité par rapport au second réservoir (3).

## Patentansprüche

1. Behälter zum Aufbewahren und Transportieren von Flüssiggas, insbesondere von kryogenem Fluid wie etwa Helium, welcher ein inneres erstes Behältnis (2), das sich entlang einer Längsrichtung (A) erstreckt und dazu bestimmt ist, das Flüssiggas aufzubewahren, und ein äußeres zweites Behältnis (3), das um das erste Behältnis (2) herum mit einem vakuumisolierten Zwischenraum zwischen dem ersten (2) und dem zweiten (3) Behältnis angeordnet ist, umfasst, wobei der Behälter ein ringförmiges drittes Behältnis (4), das um das erste Behältnis (2) herum angeordnet ist, zwischen dem ersten (2) und dem zweiten (3) Behältnis umfasst, wobei sich das dritte Behältnis (4) um wenigstens einen Teil des ersten Behältnisses (2) herum erstreckt und ein Flüssiggas enthält, um einen Wärmeschild zu bilden, der eine Wärmeisolation des ersten Behältnisses (2) sicherstellt, wobei der Behälter (1) eine Vorrichtung zum Halten des ersten (2) und dritten (4) Behältnisses im zweiten Behältnis (3) umfasst, wobei das Haltesystem dafür ausgelegt ist, eine begrenzte Auslenkung des ersten (2) und dritten (4) Behältnisses im zweiten Behältnis (3) insbesondere in der Längsrichtung (A) bei ihren Abmessungsänderungen infolge von Temperaturschwankungen zu ermöglichen, wobei das Haltesystem eine Anordnung von Zugstangen (5, 6) umfasst, **dadurch gekennzeichnet, dass** wenigstens ein Teil der Zugstangen (5, 6) ein erstes Ende (7), das gelenkig mit dem zweiten Behältnis (3) verbunden ist, und ein zweites Ende (8, 9), das starr mit dem ersten Behältnis (2) oder mit dem dritten Behältnis (4) oder mit einem mit diesen Letzteren starr verbundenen Strukturteil verbunden ist, besitzt, wobei die angelenkten Zugstangen (5, 6) zwischen zwei bestimmten Winkelpositionen beweglich sind, die zwei verschiedene jeweilige Positionen des zweiten Endes (8, 9) der Zugstangen definieren und den Extremwerten der Abmessungsänderungen des ersten (2) bzw. dritten (4) Behältnisses in Bezug auf das zweite Behältnis (3) entsprechen.

2. Behälter nach Anspruch 1, **dadurch gekennzeichnet, dass** er eine erste Anordnung von Zugstangen (5) umfasst, die ein erstes Ende (7), das mit dem zweiten Behältnis (3) verbunden ist, und ein zweites Ende (8), das starr mit dem ersten Behältnis (2) verbunden ist, aufweisen, wobei die erste Anordnung von Zugstangen (5) mehrere Zugstangen (5) umfasst, insbesondere vier Zugstangen (5), deren erstes Ende (7) sich an einem ersten Längsende des zweiten Behältnisses (3) befindet, wobei das zweite Ende (8) der Zugstangen (5) an ein erstes Längsende des ersten Behältnisses (2) angeschlossen ist.

3. Behälter nach Anspruch 2, **dadurch gekennzeichnet, dass** die erste Anordnung von Zugstangen (5) zwei obere Zugstangen (5) umfasst, deren erstes Ende (7) im oberen Teil des zweiten Behältnisses (3) angeschlossen ist und deren zweites Ende (8) im unteren Teil des ersten Behältnisses (2) angeschlossen ist, und zwei untere Zugstangen (5), deren erstes Ende (7) im unteren Teil des zweiten Behältnisses (3) angeschlossen ist und deren zweites Ende (8) im oberen Teil des ersten Behältnisses (2) angeschlossen ist.

4. Behälter nach einem der Ansprüche 2 oder 3, **dadurch gekennzeichnet, dass** er eine zweite Anordnung von Zugstangen (5) umfasst, die ein erstes Ende (7), das mit dem zweiten Behältnis (3) verbunden ist, und ein zweites Ende (8), das starr mit dem ersten Behältnis (2) verbunden ist, aufweisen, wobei die zweite Anordnung von Zugstangen (5) mehrere Zugstangen (5) umfasst, insbesondere vier Zugstangen (5), deren erstes Ende (7) sich an einem zweiten Längsende des zweiten Behältnisses (3) befindet, wobei das zweite Ende (8) der Zugstangen (5) an das zweite Längsende des ersten Behältnisses (2) angeschlossen ist.

5. Behälter nach Anspruch 4, **dadurch gekennzeichnet, dass** die zweite Anordnung von Zugstangen (5) zwei obere Zugstangen (5) umfasst, deren erste Enden (7) im oberen Teil des zweiten Behältnisses (3) angeschlossen sind und deren zweite Enden (8) im unteren Teil des ersten Behältnisses (2) angeschlossen sind, und zwei untere Zugstangen (5), deren erste Enden (7) im unteren Teil des zweiten Behältnisses (3) angeschlossen sind und deren zweite Enden (8) im oberen Teil des ersten Behältnisses (2) angeschlossen sind.

6. Behälter nach Anspruch 3 oder 5, **dadurch gekennzeichnet, dass** in einer zur Längsrichtung (A) senkrechten Ebene die oberen Zugstangen (5) sich in einem Winkel zwischen 70 und 130 Grad und vorzugsweise zwischen 90 und 120 Grad kreuzen, und dadurch, dass die unteren Zugstangen (5) sich in einem Winkel zwischen 70 und 130 Grad und vorzugsweise zwischen 90 und 120 Grad kreuzen.

7. Behälter nach Anspruch 3, 5 oder 6, **dadurch gekennzeichnet, dass** in einer zur Längsrichtung (A) parallelen Ebene die oberen Zugstangen (5) sich mit den unteren Zugstangen (5) kreuzen.

8. Behälter nach einem der Ansprüche 2 bis 7, **dadurch gekennzeichnet, dass** das zweite Behältnis (3) eine sich in der Längsrichtung (A) erstreckende allgemeine zylindrische Form mit einem bestimmten Radius aufweist, und dadurch, dass die Zugstangen (5) der ersten Anordnung von Zugstangen bzw. der zweiten Anordnung von Zugstangen eine Länge aufweisen, die zwischen 80 und 150 % und vorzugsweise zwischen 90 und 120 % der Länge dieses Radius beträgt.

9. Behälter nach einem der Ansprüche 1 bis 8, **dadurch gekennzeichnet, dass** er eine dritte Anordnung von Zugstangen (6) umfasst, insbesondere vier Zugstangen (6), die ein erstes Ende (10), das mit dem zweiten Behältnis (3) verbunden ist, und ein zweites Ende (9), das mit dem dritten Behältnis (4) oder mit einer starr mit diesem Letzteren verbundenen Abstützung (11, 12, 13) verbunden ist, aufweisen, wobei sich das erste Ende (10) der Zugstangen (6) der dritten Anordnung am ersten Längsende des zweiten Behältnisses (3) befindet und sich das zweite Ende (9) dieser Zugstangen (6) am ersten Längsende des zweiten Behältnisses befindet.

10. Behälter nach Anspruch 9, **dadurch gekennzeichnet, dass** die dritte Anordnung von Zugstangen (6) zwei obere Zugstangen (6) umfasst, deren erstes Ende (10) sich im oberen Teil des zweiten Behältnisses (3) befindet und deren zweites Ende (9) sich im oberen Teil des ersten Behältnisses (2) befindet, und zwei untere Zugstangen (6), deren erstes Ende (10) im unteren Teil des zweiten Behältnisses (3) angeschlossen ist und deren zweites Ende (9) sich im unteren Teil des ersten Behältnisses (2) befindet.

11. Behälter nach einem der Ansprüche 1 bis 10, **dadurch gekennzeichnet, dass** er eine vierte Anordnung von Zugstangen (6) umfasst, insbesondere vier Zugstangen (6), die ein erstes Ende (10), das mit dem zweiten Behältnis (3) verbunden ist, und ein zweites Ende (9), das mit dem dritten Behältnis (4) oder mit einer starr mit diesem Letzteren verbundenen Abstützung (11, 12, 13) verbunden ist, aufweisen, wobei sich das erste Ende (10) der Zugstangen (6) der dritten Anordnung am zweiten Längsende des zweiten Behältnisses (3) befindet und sich das zweite Ende (9) dieser Zugstangen (6) am zweiten Ende ... befindet

12. Behälter nach Anspruch 10 oder 11, **dadurch gekennzeichnet, dass** entlang einer zur Längsrichtung (A) senkrechten Ebene die zwei oberen Zugstangen (6) in einem Winkel zwischen 60 und 110 Grad und vorzugsweise zwischen 70 und 90 Grad zueinander ausgerichtet sind und die zwei unteren Zugstangen (6) in einem Winkel zwischen 60 und 110 Grad und vorzugsweise zwischen 70 und 90 Grad zueinander ausgerichtet sind.

13. Behälter nach einem der Ansprüche 10 bis 12, **dadurch gekennzeichnet, dass** die Zugstangen (6) der dritten Anordnung von Zugstangen bzw. der vierten Anordnung von Zugstangen eine Länge aufweisen, die zwischen 30 und 80 % und vorzugsweise zwischen 40 und 60 % der Länge des Radius des Querschnitts des zweiten Behältnisses (3) beträgt.

14. Behälter nach einem der Ansprüche 1 bis 13, **dadurch gekennzeichnet, dass** die angelenkten Zugstangen (5, 6) dafür ausgelegt sind, um ihr mit dem zweiten Behältnis (3) verbundenes Ende (7, 10) um einen Winkel zu schwenken, der zwischen 10 und 20 Grad beträgt und einer Auslenkung ihres zweiten Endes (8, 9) in der Längsrichtung entspricht, die zwischen 1 und 50 mm und insbesondere zwischen 30 und 40 mm beträgt.

15. Behälter nach einem der Ansprüche 1 bis 14, **dadurch gekennzeichnet, dass** er eine feste und starre Verbindung (15) zwischen einerseits einem Längsende des zweiten Behältnisses (3) und andererseits dem benachbarten Längsende des ersten Behältnisses (2) und einem Ende des dritten Behältnisses (4) oder eines mit diesem Letzteren fest verbundenen Stützelements aufweist, das heißt, dass die feste und starre Verbindung (15) wenigstens die Längsverschiebung eines Längsendes des ersten (2) und des dritten (4) Behältnisses in Bezug auf des zweite Behältnis (3) blockiert und gleichzeitig eine Längsauslenkung des entgegengesetzten Endes des ersten (2) und dritten (4) Behältnisses in Bezug auf des zweite Behältnis (3) ermöglicht.

16. Behälter nach Anspruch 15, **dadurch gekennzeichnet, dass** die feste und starre Verbindung (15) Wände umfasst, welche die Hin- und Rückwege entlang der Längsrichtung (A) bilden, um einen thermischen Isolationsweg zwischen einerseits dem zweiten Behältnis (3) und andererseits dem ersten (2) und dritten (4) Behältnis zu schaffen.

17. Behälter nach einem der Ansprüche 1 bis 16, **dadurch gekennzeichnet, dass** wenigstens ein Teil der Enden (10, 7) der Zugstangen, die an den unteren Teil des zweiten Behältnisses (3) angeschlossen sind, auf einer elastischen Abstützung (14) angebracht sind, die eine Dämpfung und eine begrenzte vertikale Auslenkung in Bezug auf das zweite Behältnis (3) ermöglicht.

## Claims

1. Container for storing and transporting liquefied gas, in particular cryogenic fluid such as helium, comprising a first, internal reservoir (2) that extends in a longitudinal direction (A) and is intended to store the liquefied gas, a second, external reservoir (3) that is disposed around the first reservoir (2) with a vacuum insulated space between the first (2) and the second (3) reservoir, the container comprising a third, annular reservoir (4) that is disposed around the first reservoir (2), between the first (2) and the second (3) reservoir, the third reservoir (4) extending around at least a part of the first reservoir (2) and containing a liquefied gas in order to form a heat shield for thermally insulating the first reservoir (2), the container (1) comprising a device for holding the first (2) and third (4) reservoirs in the second reservoir (3), the holding system being configured to allow limited travel of the first (2) and third (4) reservoirs in the second reservoir (3) in particular in the longitudinal direction (A) when they undergo dimensional variations caused by temperature variations, the holding system comprising a set of tie rods (5, 6), **characterized in that** at least some of the tie rods (5, 6) have a first end (7) connected in an articulated manner to the second reservoir (3) and a second end (8, 9) connected rigidly to the first reservoir (2) or to the third reservoir (4) or to a structural component rigidly connected to said first (2) or third (4) reservoir, said articulated tie rods (5, 6) being movable between two given angular positions that respectively define two distinct positions of the second end (8, 9) of the tie rods and correspond respectively to the extremes of the dimensional variations of the first (2) and third (4) reservoirs with respect to the second reservoir (3).

2. Container according to Claim 1, **characterized in that** it comprises a first set of tie rods (5) having a first end (7) connected to the second reservoir (3) and a second end (8) connected rigidly to the first reservoir (2), the first set of tie rods (5) comprising a plurality of tie rods (5), in particular four tie rods (5), the first end (7) of which is situated at a first longitudinal end of the second reservoir (3), the second end (8) of the tie rods (5) being connected to a first longitudinal end of the first reservoir (2).

3. Container according to Claim 2, **characterized in that** the first set of tie rods (5) comprises two upper tie rods (5) that have their first end (7) connected to the upper part of the second reservoir (3) and their second end (8) connected to the lower part of the first reservoir (2), and two lower tie rods (5) that have their first end (7) connected to the lower part of the second reservoir (3) and their second end (8) connected to the upper part of the first reservoir (2).

4. Container according to either one of Claims 2 and 3, **characterized in that** it comprises a second set of tie rods (5) having a first end (7) connected to the second reservoir (3) and a second end (8) connected rigidly to the first reservoir (2), the second set of tie rods comprising a plurality of tie rods (5), in particular four tie rods (5), the first end (7) of which is situated at a second longitudinal end of the second reservoir (3), the second end (8) of the tie rods (5) being connected to the second longitudinal end of the first reservoir (2) .

5. Container according to Claim 4, **characterized in that** the second set of tie rods (5) comprises two upper tie rods (5), the first ends (7) of which are connected to the upper part of the second reservoir (3) and the second ends (8) of which are connected to the lower part of the first reservoir (2), and two lower tie rods (5) that have their first ends (7) connected to the lower part of the second reservoir (3) and their second ends (8) connected to the upper part of the first reservoir (2).

6. Container according to Claim 3 or 5, **characterized in that**, in a plane perpendicular to the longitudinal direction (A), the upper tie rods (5) intersect at an angle of between 70 and 130 degrees and preferably between 90 and 120 degrees, and **in that** the lower tie rods (5) intersect at an angle of between 70 and 130 degrees and preferably between 90 and 120 degrees.

7. Container according to Claim 3, 5 or 6, **characterized in that**, in a plane parallel to the longitudinal direction (A), the upper tie rods (5) intersect with the lower tie rods (5).

8. Container according to any one of Claims 2 to 7, **characterized in that** the second reservoir (3) has a cylindrical overall shape extending in the longitudinal direction (A) with a given radius, and **in that** the tie rods (5) of the first set of tie rods and of the second set of tie rods, respectively, have a length of between 80 and 150% and preferably between 90 and 120% of the length of said radius.

9. Container according to any one of Claims 1 to 8, **characterized in that** it comprises a third set of tie rods (6), in particular four tie rods (6), that have a first end (10) connected to the second reservoir (3) and a second end (9) connected to the third reservoir (4) or to a support (11, 12, 13) rigidly connected to the latter, the first end (10) of the tie rods (6) of the third set being situated at the first longitudinal end of the second reservoir (3), the second end (9) of said tie rods (6) being situated at the first longitudinal end of the second reservoir.

10. Container according to Claim 9, **characterized in that** the third set of tie rods (6) comprises two upper tie rods (6), the first end (10) of which is situated in the upper part of the second reservoir (3) and the second end (9) of which is situated in the upper part of the first reservoir (2), and two lower tie rods (6), the first end (10) of which is connected to the lower part of the second reservoir (3) and the second end (9) of which is situated in the lower part of the first reservoir (2).

11. Container according to any one of Claims 1 to 10, **characterized in that** it comprises a fourth set of tie rods (6), in particular four tie rods (6), that have a first end (10) connected to the second reservoir (3) and a second end (9) connected to the third reservoir (4) or to a support (11, 12, 13) rigidly connected to the latter, the first end (10) of the tie rods (6) of the third set being situated at the second longitudinal end of the second reservoir (3), the second end (9) of said tie rods (6) being situated at the second longitudinal end of second reservoirs.

12. Container according to Claim 10 or 11, **characterized in that**, in a plane perpendicular to the longitudinal direction (A), the two upper tie rods (6) are oriented relative to one another at an angle of between 60 and 110 degrees and preferably between 70 and 90 degrees, and the two lower tie rods (6) are oriented relative to one another at an angle of between 60 and 110 degrees and preferably between 70 and 90 degrees.

13. Container according to any one of Claims 10 to 12, **characterized in that** the tie rods (6) of the third set of tie rods, and of the fourth set of tie rods, respectively, have a length of between 30 and 80% and preferably between 40 and 60% of the length of the radius of the section of the second reservoir (3).

14. Container according to any one of Claims 1 to 13, **characterized in that** the articulated tie rods (5, 6) are configured to pivot about their end (7, 10) connected to the second reservoir (3) through an angle of between 10 and 20 degrees, corresponding to travel of their second end (8, 9) in the longitudinal direction of between 1 and 50 mm, in particular between 30 and 40 mm.

15. Container according to any one of Claims 1 to 14, **characterized in that** it has a fixed and rigid link (15) between, for the one part, a longitudinal end of the second reservoir (3) and, for the other part, the adjacent longitudinal end of the first reservoir (2) and one end of the third reservoir (4) or of a support element secured to the latter, meaning that the fixed and rigid link (15) prevents at least the longitudinal movement of one longitudinal end of the first (2) and of the third (4) reservoir with respect to the second reservoir (3), while allowing longitudinal travel of the opposite end of the first (2) and third (4) reservoir with respect to the second reservoir (3).

16. Container according to Claim 15, **characterized in that** the fixed and rigid link (15) comprises walls that extend back and forth in the longitudinal direction (A) so as to create an insulating thermal path between the second reservoir (3), for the one part, and the first (2) and third (4) reservoirs, for the other part.

17. Container according to any one of Claims 1 to 16, **characterized in that** at least some of the ends (10, 7) of the tie rods connected to the lower part of the second reservoir (3) are mounted on an elastic support (14) that allows a dampening and a limited vertical travel with respect to the second reservoir (3).
